# EUROPÄISCHE PATENTSCHRIFT

(11) **EP 0 579 139 B1**
(45) Veröffentlichungstag und Bekanntmachung des Hinweises auf die Patenterteilung: **11.12.1996**
(21) Anmeldenummer: 93111057.1
(22) Anmeldetag: 09.07.1993
(51) Int. Cl.: A63H 19/00, A63H 19/36

(54) **Einfahr- und Aufbewahrungssystem für Modelleisenbahnzüge**
System for introducing and storing of a model railway train
Système pour introduire et stocker un train de chemin de fer en modèle réduit

(30) Priorität: 14.07.1992 DE 4223023
(43) Veröffentlichungstag der Anmeldung: 19.01.1994
(73) Patentinhaber: Berg, Bernd, D-57076 Siegen (DE)
(72) Erfinder: Berg, Bernd, D-57076 Siegen (DE)
(74) Vertreter: Pürckhauer, Rolf, Dipl.-Ing.

(56) Entgegenhaltungen:
- DE-U- 8 632 374
- DE-U- 9 104 213
- US-A- 2 955 763

## Beschreibung

Die Erfindung bezieht sich auf ein Einfahr- und Aufbewahrungssystem für Modelleisenbahnzüge gemäß dem Oberbegriff des Patentanspruchs 1.

Modelleisenbahnanlagen-Besitzer tendieren dazu, sich eine große Anzahl unterschiedlichster Modelleisenbahnzüge zuzulegen. Da die Modelleisenbahnanlagen meistens nicht alle diese Züge aufnehmen können und außerdem die Züge von den Besitzern als Schau- oder Schmuckstücke angesehen werden, werden diese aus den Schienen der Anlage genommen und in Vitrinen gestellt. Diese sind jedoch meist nicht staubdicht ausgebildet und bieten auch sonst keinen Schutz für die mechanischen Bauteile der Züge.

Aus der DE 86 32 374 U1 ist ein zum gleichzeitigen Bereitstellen mehrerer Zuggarnituren geeigneter Speicher für Modellbahnanlagen bekannt, mit einem in den Schienenkreis der jeweiligen Gesamtanlage integrierten bzw. stufenweise integrierbaren, aus mehreren vertikal und mit gegenseitigem Abstand übereinander angeordneten, linearen sowie horizontal verlaufenden Schienensträngen oder Gleisboxen bestehenden Register, das entweder selbst höhenbeweglich zum Schienenkreis der Gesamtanlage geführt oder über eine separate Hebebühne mit letzteren verbunden ist. Dazu weist der Speicher selbsttätige Gleiskopplungsteile an den Verbindungsstellen auf. Wie diese Gleiskopplungsteile aussehen bzw. wie diese selbsttätig die Gleise koppeln, ist der DE 86 32 374 U1 jedoch nicht zu entnehmen.

Aus der DE 86 15 319 U1 ist ein Präsentations- und Aufbewahrungsbehältnis aus einem durchsichtigen röhrenförmigen Hohlzylinder mit beidseitig verschließbaren Deckeln bekannt, wobei der röhrenförmige Hohlzylinder ein ein- oder mehrstufiges Display zum Aufstellen von Präsentationsobjekten auf den Stufen des Displays aufweist. Jede Stufe des Displays weist eine Klemmschiene auf, die vorzugsweise schienengebundene Präsentationsobjekte gegen Verrutschen und Umkippen dadurch sicher hält, daß der Gleiskörper federelastische Klemmstege aufweist. Diese Ausführung der Klemmung von Modelleisenbahnzügen ist jedoch völlig ungeeignet zum Durch- bzw. Einfahren der Züge, da diese an dieser Stelle vor allem beim Durchfahren unkontrolliert und ungewollt gebremst werden und dies auch zu Beschädigungen an den jeweiligen Modelleisenbahnzügen führen kann.

Der Erfindung liegt die Aufgabe zugrunde, ein leicht zu handhabendes Einfahr- und Aufbewahrungssystem für Modelleisenbahnzüge zu schaffen, das es ermöglicht, komplette Modelleisenbahnzüge von einer Modelleisenbahnanlage von Hand abnehmen zu können, ohne die Züge aus den Schienen nehmen zu müssen, wobei diese dann relativ staubdicht gelagert werden können, den Kontaktübergang zwischen Einfahr- und Aufbewahrungsröhre und den Gleisstücken des Modelleisenbahnzuges sicher herstellen zu können, und das gesamte System sehr einfach und sehr kostengünstig gehalten ist.

Diese Aufgabe wird erfindungsgemäß durch die Kennzeichnungsmerkmale der Patentansprüche 1, 4 und 7 gelöst.

Zweckmäßige weitere Ausgestaltungen sind den jeweiligen Unteransprüchen zu entnehmen.

Die besonderen Vorteile des erfindungsgemäßen Systems gehen aus der nachfolgenden Beschreibung von Ausführungsbeispielen anhand der die Erfindung beispielsweise wiedergebenden Zeichnung hervor. Es zeigen
- Fig. 1: eine Seitenansicht einer ersten Ausführungsform einer Einfahr- und Aufbewahrungsröhre mit Übergangsstücken auf einer Modelleisenbahnanlage,
- Fig. 2: eine Ansicht in Richtung des Pfeiles II in Fig. 1,
- Fig. 3: eine Seitenansicht einer zweiten Ausführungsform der Einfahr- und Aufbewahrungsröhre mit Übergangsstücken auf einer Modelleisenbahnanlage,
- Fig. 4: eine Ansicht in Richtung des Pfeiles IV in Fig. 3,
- Fig. 5: einen Schnitt nach der Linie V-V in den Fign. 1 und 3,
- Fig. 6: eine Teilansicht eines ersten Ausführungsbeispiels des Übergangsstücks mit eingesetzter Einfahr- und Aufbewahrungsröhre nach Fig. 1,
- Fig. 7: einen Schnitt nach der Linie VII-VII in Fig. 1,
- Fig. 8: eine Teilansicht eines zweiten Ausführungsbeispiels des Übergangsstückes mit eingesetzter Einfahr- und Aufbewahrungsröhre nach Fig. 3,
- Fig. 9: einen Schnitt nach der Linie IX-IX in Fig. 8,
- Fig. 10: eine Teilansicht eines dritten Ausführungsbeispiels des Übergangsstückes mit eingesetzter Einfahr- und Aufbewahrungsröhre nach Fig. 3,
- Fig. 11: ein erstes Ausführungsbeispiel des Querschnitts der Einfahr- und Aufbewahrungsröhre,
- Fig. 12: ein zweites Ausführungsbeispiel des Querschnitts der Einfahr- und Aufbewahrungsröhre,
- Fig. 13: ein drittes Ausführungsbeispiel des Querschnitts der Einfahr- und Aufbewahrungsröhre,
- Fig. 14: in Draufsicht ein Ausführungsbeispiel eines Ausgleichsstücks,
- Fig. 15: eine Teilansicht der Einfahr- und Aufbewahrungsröhre mit einer ersten Ausführungsform eines gesprengt dargestellten Deckels,
- Fig. 16: eine Teilansicht der Einfahr- und Aufbewahrungsröhre mit einer zweiten Ausführungsform eines gesprengt dargestellten Deckels,
- Fig. 17: einen vergößerten Längsschnitt durch eine Einfahr- und Aufbewahrungsröhre mit integrierter Klemmvorrichtung und
- Fig. 18: einen vergrößerten Schnitt nach der Linie XVIII-XVIII in Fig. 17.

Das Einfahr- und Aufbewahrungssystem für Modelleisenbahnzüge weist mit Gleisstücken 1 einer Modelleisenbahnanlage 2 verbindbare und Schienenstücke 3 enthaltende Übergangsstücke 4 auf. An ein Übergangsstück 4 oder zwischen zwei Übergangsstücke 4 ist eine aus einem durchsichtigen Material, beispielsweise Acrylglas, bestehende Einfahr- und Aufbewahrungsröhre 5 ansetz- bzw. einsetzbar und gehalten, die in ihrem Boden 6 einerseits Ausnehmungen 7 zur Aufnahme von Schienenstücken 8 und andererseits Ausnehmungen 9 für den Freilauf eines Spurkranzes 10 des Modelleisenbahnzuges aufweist.

Bei einem bevorzugten Ausführungsbeispiel, wie in Fig. 6 und 7 dargestellt, weist jedes Übergangsstück 4 an seiner der Röhre 5 zugewandten Seite zwei L-förmig ausgebildete Hakenstücke 11 auf, die in deckungsgleich ausgebildete Ausnehmungen 12 im Boden 6 der Röhre 5 formschlüssig eingreifen. Zur Kontaktübertragung weisen die Übergangsstücke 4 auf die Schienenstücke 3 wirkende, parallel zu diesen in Richtung der Röhre 5 verlaufende und mit den Schienenstücken 3 verbundene Übertragungsstifte 13 auf.Dabei drücken die Übertragungsstifte 13 seitlich auf die Schienenstücke 8 der Röhre 5, wobei gleichzeitig eine Klemmung entsteht.

Zur Verwendung des Einfahr- und Aufbewahrungssystems bei einer Modelleisenbahnanlage mit einem zusätzlichen Mittelkontakt, können die Übergangsstücke 4 und die Röhre 5 in ihren Böden 14 bzw. 6 zwischen den jeweiligen Schienenstücken 3, 8 jeweils mit einer Mittelkontaktleiste 15, 16 versehen sein, wobei das Übergangsstück 4 zur Kontaktübertragung mindestens einen auf seine Mittelkontaktleiste 15 wirkenden, parallel zu dieser ebenfalls in Richtung der Röhre 5 verlaufenden Übertragungsstift 13 aufweist. Dieser ragt in eine Ausnehmung 17 im Boden 6 der Röhre 5 und drückt ebenfalls seitlich auf die Mittelkontaktleiste 16 der Röhre 5 (in Fig. 6 und 7 strichpunktiert dargestellt). Um auch hier eine Klemmung zu schaffen, sind vorzugsweise zwei Übertragungsstifte 13 an der Mittelkontaktleiste 15, angeordnet.

Bei einem zweiten Ausführungsbeispiel, wie in Fig. 8 und 9 dargestellt, sind die Kontaktübergangsstücke 4 an ihrer der Röhre 5 zugewandten Seite U-förmig ausgebildet, so daß die Röhre 5 mit ihrer Außenkontur zwischen die zwei Wangen 18 der Übergangsstücke 4 formschlüssig einsetzbar und somit in ihrer Lage gehalten ist.

Jedes Übergangsstück 4 weist zur Kontaktübertragung einen auf die Schienenstücke 3 wirkenden, rechtwinklig zu diesen nach außen verlaufenden ersten Übertragungsstift 19 mit zwischengelagerter Druckfeder 20 auf. Die Wangen 18 des Übergangsstücks 4 weisen jeweils einen parallel zu den Übertragungsstiften 19 verlaufenden zweiten Übertragungsstift 21 auf, der über die innere Kante 22 der Wange 18 hinausragt. Die beiden Übertragungsstifte 19, 21 sind über eine in einer Querbohrung gelagerte Druckfeder 23 miteinander verbunden.

Die Röhre 5 weist ebenfalls rechtwinklig zu ihren Schienenstücken 8 angeordnete und auf diese mittels zwischengelagerter Druckfedern 24 wirkende Übertragungsstifte 25 auf, die beweglich gelagert und jeweils durch einen rechtwinklig zum Übertragungsstift 25 angeordneten, in eine Längsnut 26 desselben eingreifenden Sicherungsstift 27 gegen Herausrutschen gehalten sind. Der Übertragungsstift 25 ragt in eine Längsnut 28 der Röhre 5 hinein und weist eine Einlaufschräge auf, damit sich der Übertragungsstift 25 beim Einsetzen der Röhre 5 in die Übergangsstücke 4 besser bewegen und sich nicht verklemmen kann.

Zur besseren Längsfixierung der Röhre 5 weist diese im Bereich des vorstehenden Übertragungsstiftes 25 die Nut 28 auf, die mit ihren Kanten gegen die herausragenden Übertragungsstifte 21 stößt und somit die Röhre 5 hält.

Bei einem anderen Ausführungsbeispiel, das Fig. 10 zeigt, weisen die Übergangsstücke 4 zur Kontaktübertragung jeweils ein an ihren Schienenstücken 3 parallel verlaufendes und mit diesen verbundenes Kontaktstück 29 auf, das als U-Profil ausgebildet ist. Das hintere Ende des Kontaktstücks 29 ist geschlossen, und das vordere Ende weist einen in Längsrichtung des Kontaktstücks 29 verschiebbar gelagerten Übertragungsstift 30 mit zwischengelagerter Druckfeder 31 auf. Der Übertragungsstift 30 ist ebenfalls durch einen in eine Längsnut 32 desselben eingreifenden Sicherungsstift 33 gegen Herausrutschen gehalten und ragt über die Außenkante des Übergangsstücks 4 hinaus.

Die Schienenstücke 8 der Röhre 5 sind an ihren jeweiligen Enden zur Erzeugung einer Kontaktfläche 34 rechtwinklig umgebogen und stellen beim Einsetzen der Röhre 5 eine Verbindung mit den Übertragungsstiften 30 der Übergangsstücke 4 her, wobei die Übertragungsstifte 30 ebenfalls eine Einlaufschräge zum besseren Bewegen aufweisen.

Die Röhre 5 ist für Modelleisenbahnzüge mit Kontaktübergang von oben mit einer Oberleitung 35, wie in Fig. 11 dargestellt, ausgestattet, die an ihren jeweiligen Enden Kontaktübergangsflächen aufweist.

Gegen ein Herausrollen des Modelleisenbahnzuges beim Transport der Röhre weist diesselbe in ihrem Boden 6 angeordnete Klemmelemente 45 auf, die die Räder bzw. die Spurkränze 10 des Modelleisenbahnzuges bei der Entnahme der Röhre 5 aus den Kontaktübergangsstücken 4 halten (wie in Fig. 17 und 18 dargestellt). Dabei sind die Klemmelemente 45 mit Führungsstiften 46 im Boden 6 der Röhre 5 in V-förmig zu den Schienenstücken 8 angeordneten Führungsnuten 47 verschiebbar geführt. In Klemmstellung rasten die Führungsstifte 46 in eine Kerbe 48 an der Spitze der V-förmigen Führungsnuten 47. Vorzugsweise weisen die Klemmelemente 45 an ihren den Spurkränzen 10 des Modelleisenbahnzuges zugewandten Seiten gummielastische Beläge 49 auf, damit einerseits der Spurkranz 10 sicher gehalten ist und andererseits derselbe vor Beschädigungen geschützt wird.

Die Einfahr- und Aufbewahrungsröhre 5 kann bestimmten Modelleisenbahnzuglängen angepaßt werden. Um kürzere Röhren 5 verwenden zu können, wird zwischen Röhre 5 und Übergangsstück 4 ein Schienenstücke 36 aufweisendes Ausgleichsstück 37 eingesetzt. Dieses Ausgleichsstück 32 kann, wie in Fig. 14 dargestellt, so ausgebildet sein, daß es an seinem der Röhre 5 zugewandten Ende U-förmig ausgebildet ist und am anderen Ende mit seiner Außenkontur zwischen die beiden Wangen 18 der Übergangsstücke 4 einsetzbar ist oder an seiner der Röhre 5 zugewandten Seite zwei L-förmige Hakenstücke und am anderen Ende mit den Hakenstücken 11 des Übergangsstückes 4 deckungsgleich ausgebildete Ausnehmungen aufweist (nicht dargestellt). Auch hier geschieht die Kontaktübergabe wie zuvor beschrieben, jedoch der jeweiligen Ausführung angepaßt.

Ferner ist eine Reihenanordnung verschiedener kürzerer Ausgleichsstücke 37 möglich (nicht dargestellt).

Die Röhre 5 wird nach dem Entnehmen derselben von der Modelleisenbahnanlage 2 gegen Verschmutzen und Verstauben an den beiden Enden mittels Deckel 39 vorzugsweise aus Acrylglas, verschlossen (siehe Fig. 15 und 16).

Dabei bleiben jedoch die einzelnen Kontaktpunkte und die Klemmelemente 45 frei zugänglich.

Die Formen der Röhre 5 können, wie die Fign. 11 bis 13 zeigen, sehr unterschiedlich sein, wobei Größe und Ausbildung der Röhre 5 immer gewährleisten, daß sich auch nach einem Umkippen der Röhre 5 der Modelleisenbahnzug nach erneutem Aufstellen von selbst wieder mit seinen Rädern in die Schienen 8 stellt.

## Patentansprüche

1. Einfahr- und Aufbewahrungssystem für Modelleisenbahnzüge mit mit Gleisstücken einer Modelleisenbahnanlage verbindbaren Übergangsstücken und einer an ein Übergangsstück ansetzbaren oder zwischen zwei Übergangsstücke einsetzbaren, aus einem durchsichtigen Material bestehenden Einfahr- und Aufbewahrungsröhre, die in ihrem Boden Schienenstücke und Ausnehmungen für den Freilauf der Spurkränze des Modelleisenbahnzuges aufweist, dadurch gekennzeichnet,
- daß die Übergangsstücke (4) an ihrer der Einfahr- und Aufbewahrungsröhre (5) zugewandten Seite zwei L-förmig ausgebildete Hakenstücke (11) aufweisen,
- daß die Einfahr- und Aufbewahrungsröhre (5) in ihrem Boden (6) die Hakenstücke (11) formschlüssig aufnehmende Ausnehmungen (12) aufweist,
- daß jedes Übergangsstück (4) zur Kontaktübertragung auf seine Schienenstücke (3) parallel zu diesen in Richtung der Einfahr- und Aufbewahrungsröhre (5) verlaufende und mit den Schienenstücken (3) verbundene Übertragungsstifte (13) aufweist und
- daß die Übertragungsstifte (13) seitlich auf die Schienenstücke (8) der Einfahr- und Aufbewahrungsröhre (5) drücken (Fig. 6).

2. Einfahr- und Aufbewahrungssystem nach Anspruch 1, dadurch gekennzeichnet, daß die Übergangsstücke (4) und die Einfahr- und Aufbewahrungsröhre (5) in ihren Böden (14, 6) zwischen den jeweiligen Schienenstücken (3, 8) jeweils eine Mittelkontaktleiste (15, 16) aufweisen.

3. Einfahr- und Aufbewahrungssystem nach Anspruch 1 oder 2, dadurch gekennzeichnet, daß jedes Übergangsstück (4) zur Kontaktübertragung mindestens einen auf seine Mittelkontaktleiste (15) wirkenden, parallel zu dieser, in Richtung der Einfahr- und Aufbewahrungsröhre (5) verlaufenden Übertragungsstift (13) aufweist, der in eine Ausnehmung (17) im Boden (6) der Einfahr- und Aufbewahrungsröhre (5) ragt und seitlich auf die Mittelkontaktleiste (16) der Einfahr- und Aufbewahrungsröhre (5) drückt.

4. Einfahr- und Aufbewahrungssystem für Modelleisenbahnzüge mit mit Gleisstücken einer Modelleisenbahnanlage verbindbaren Übergangsstücken und einer an ein Übergangsstück ansetzbaren oder zwischen zwei Übergangsstücke einsetzbaren, aus einem durchsichtigen Material bestehenden Einfahr- und Aufbewahrungsröhre, die in ihrem Boden Schienenstücke und Ausnehmungen für den Freilauf der Spurkränze des Modelleisenbahnzuges aufweist, dadurch gekennzeichnet,
- daß die Übergangsstücke (4) an ihrer der Einfahr- und Aufbewahrungsröhre (5) zugewandten Seite U-förmig ausgebildet sind und die Einfahr- und Aufbewahrungsröhre (5) mit ihrer Außenkontur zwischen zwei Wangen (18) aufnimmt,
- daß jedes Übergangsstück (4) zur Kontaktübertragung auf seine Schienenstücke (3) wirkende, rechtwinklig zu diesen nach außen verlaufende erste Übertragungsstifte (19) mit zwischengelagerter Druckfeder (20) aufweist,
- daß die Wangen (18) des Übergangsstücks (4) jeweils parallel zu den ersten Übertragungsstiften (19) verlaufende und nach innen über die Kante (22) der Wange (18) hinausragende zweite Übertragungsstifte (21) aufweisen, die über eine in einer Querbohrung gelagerte Druckfeder (23) jeweils mit einem ersten Übertragungsstift (19) verbunden sind, und
- daß die Einfahr- und Aufbewahrungsröhre (5) ebenfalls rechtwinklig zu ihren Schienenstücken (8) angeordnete und auf diese mittels zwischengelagerter Druckfeder (24) wirkende dritte Übertragungsstifte (25) aufweist, die beweglich gelagert und jeweils durch einen rechtwinklig zum Übertragungsstift (25) angeordneten, in eine Längsnut (26) desselben eingreifenden Sicherungsstift (27) gegen Herausrutschen gehalten sind (Fig. 8).

5. Einfahr- und Aufbewahrungssystem nach Anspruch 4, dadurch gekennzeichnet, daß die Übertragungsstifte (25) der Einfahr- und Aufbewahrungsröhre (5) Einlaufschrägen aufweisen.

6. Einfahr- und Aufbewahrungssystem nach Anspruch 4 oder 5, dadurch gekennzeichnet, daß die Einfahr- und Aufbewahrungsröhre (5) im Bereich der aus der Wange (18) herausragenden Übertragungsstifte (21) eine Nut (28) zur Fixierung aufweist (Fig. 9, 16).

7. Einfahr- und Aufbewahrungssystem für Modelleisenbahnzüge mit mit Gleisstücken einer Modelleisenbahnanlage verbindbaren Übergangsstücken und einer an ein Übergangsstücke ansetzbaren oder zwischen zwei Übergangsstücke einsetzbaren, aus einem durchsichtigen Material bestehenden Einfahr- und Aufbewahrungsröhre, die in ihrem Boden Schienenstücke und Ausnehmungen für den Freilauf der Spurkränze des Modelleisenbahnzuges aufweist, dadurch gekennzeichnet,
- daß die Übergangsstücke (4) an ihrer der Einfahr- und Aufbewahrungsröhre (5) zugewandten Seite U-förmig ausgebildet sind und die Einfahr- und Aufbewahrungsröhre (5) mit ihrer Außenkontur zwischen zwei Wangen (18) aufnimmt,
- daß die Übergangsstücke (4) zur Kontaktübertragung jeweils ein an ihren Schienenstücken (3) parallel verlaufendes und mit diesen verbundenes Kontaktstück (29) aufweisen, das als U-Profil ausgebildet ist, bei dem das hintere Ende geschlossen und das vordere, der Einfahr- und Aufbewahrungsröhre (5) zugewandte Ende einen in Längsrichtung des Kontaktstücks (29) verschiebbar gelagerten Übertragungsstift (30) mit zwischengelagerter Druckfeder (31) aufweist, wobei der Übertragungsstift (30) durch einen in eine Längsnut (32) desselben eingreifenden Sicherungsstift (33) gegen Herausrutschen gehalten ist und über die Außenkante des Übergangsstücks (4) herausragt,und
- daß die Schienenstücke (8) der Einfahr- und Aufbewahrungsröhre (5) an ihren jeweiligen Enden rechtwinklig als Kontaktflächen (34) umgebogen sind (Fig. 10).

8. Einfahr- und Aufbewahrungssystem nach Anspruch 7, dadurch gekennzeichnet, daß die Übertragungsstifte (30) der Übergangsstücke (4) jeweils eine Einlaufschräge aufweisen.

9. Einfahr- und Aufbewahrungssystem nach einem der Ansprüche 1 bis 8, dadurch gekennzeichnet, daß die Einfahr- und Aufbewahrungsröhre (5) eine Oberleitung (35) aufweist.

10. Einfahr- und Aufbewahrungssystem nach einem der Ansprüche 1 bis 9, dadurch gekennzeichnet, daß die Spurkränze (10) des Modelleisenbahnzuges bei der Entnahme der Einfahr- und Aufbewahrungsröhre (5) aus den Übergangsstücken (4) durch im Boden (6) der Einfahr- und Aufbewahrungsröhre (5) angeordnete Klemmelemente (45) gehalten sind, wobei dieselben mit Führungsstiften (46) im Boden (6) der Einfahr- und Aufbewahrungsröhre (5) in V-förmig zu den Schienenstücken (8) angeordneten Führungsnuten (47) verschiebbar geführt sind (Fig. 19).

11. Einfahr- und Aufbewahrungssystem nach Anspruch 10, dadurch gekennzeichnet, daß die Klemmelemente (45) an ihren den Spurkränzen (10) des Modelleisenbahnzuges zugewandten Seite gummielastische Beläge (49) aufweisen.

12. Einfahr- und Aufbewahrungssystem nach einem der Ansprüche 1 bis 11, gekennzeichnet durch ein Schienenstücke (36) aufweisendes Ausgleichsstück (37) zum Anpassen kürzerer Längen der Einfahr- und Aufbewahrungsröhre (5) an vorgegebene Abstände der Übergangsstücke (4) (Fig. 15).

13. Einfahr- und Aufbewahrungssystem nach Anspruch 12, dadurch gekennzeichnet, daß das Ausgleichsstück (37) an seinem der Einfahr- und Aufbewahrungsröhre (5) zugewandten Ende U-förmig ausgebildet ist und am anderen Ende mit seiner Außenkontur zwischen die beiden Wangen (18) der Übergangsstücke (4) einsetzbar ist, wobei beide Enden die erforderlichen Kontaktstellen aufweisen (Fig. 15).

14. Einfahr- und Aufbewahrungssystem nach einem der Ansprüche 1 bis 13, dadurch gekennzeichnet, daß die Einfahr- und Aufbewahrungsröhre (5) beidseitig mit Deckeln (39) verschließbar ist und aus Acrylglas besteht.

15. Einfahr- und Aufbewahrungssystem nach Anspruch 14, dadurch gekennzeichnet, daß die Deckel (39) aus Acrylglas bestehen.

## Claims

1. A system for driving in and storing model trains, with transition pieces which can be connected to rail sections of a model railway layout and a drive-in and storage tube consisting of transparent material which can be fitted to a transition piece or between two transition pieces and which has in ots bottom rail sections and recesses for free passage of the wheel flanges of the model railway train, characterized in that
- the transition piece (4) comprises two L-shaped hook parts (11) at its end facing the drive-in and storage tube (5),
- the drive-in and storage tube (5) has recesses (12) in its bottom (6) for interlocking reception of the hook parts (11),
- each transition piece (4) has transfer pins (13) for contact transfer on its rail sections (3) running parallel to these in the direction of the drive-in and storage tube (5) and
- the transfer pins (13) press sideways on the rail sections (8) of the drive-in and storage tube (5) (Figure 6).

2. A drive-in and storage system according to claim 1, characterized in that the transition piece (4) and the drive-in and storage tube (5) each have a central contact strip (15, 16) in their bottom (14, 6) between the respective rail sections (3, 8).

3. A drive-in and storage system according to claim 1 or 2, characterized in that each transition piece (4) has at least one transfer pin (13) acting on its central contact strip (15) for contact transfer, running parallel to the strip and in the direction of the drive-in and storage tube (5), this pin projecting into a recess (17) in the bottom (6) of the drive-in and storage tube (5) and pressing sideways on the central contact strip (16) of the drive-in and storage tube (5).

4. A system for driving in and storing model trains, with transition pieces which can be connected to rail sections of a model railway layout and a drive-in and storage tube consisting of transparent material which can be fitted to a transition piece or between two transition pieces and which has in its bottom rail sections and recesses for free passage of the wheel flanges of the model railway train, characterized in that
- the transition pieces (4) are U-shaped at their end facing the drive-in and storage tube (5) and the drive-in and storage tube (5) and receive the outer contour of the drive-in and storage tube (5) between two cheeks (18),
- each transition piece (4) has first transfer pins (19) acting in its rail sections (3) for contact transfer and extending outwardly at right angles thereto with compression springs (20) interposed,
- the cheeks (18) of the transition piece (4) have second transfer pins (21) running parallel to the first transfer pins (19) and projecting inwards beyond the edges (22) of the cheeks (18) and which are each connected to a respective first transfer pins (19) through a compression spring (23) mounted in a cross bore, and
- the drive-in and storage tube (5) also has third transfer pins (25) arranged at right angles to its rail sections (8) and acting on these by means of intervening compression springs (24), these pins being movably mounts and each being retained against slipping out by a safety pin (27) arranged at right angles to the transfer pin (25) and engaging in a groove (25) of the same (Figure 8).

5. A drive-in and storage system according to claim 4, characterized in that the transfer pins (25) of the drive-in and storage tube (5) have lead-in bevels.

6. A drive-in and storage system according to claim 4 or 5, characterized in that the drive-in and storage tube (5) has a groove (28) for attachment in the region of transfer pins (21) projecting from the cheeks (18) (Figures 9, 16).

7. A system for driving in and storing model trains, with transition pieces which can be connected to rail sections of a model railway layout and a drive-in and storage tube consisting of transparent material which can be fitted to a transition piece or between two transition pieces and which has in its bottom rail sections and recesses for free passage of the wheel flanges of the model railway train, characterized in that
- the transition pieces (4) are U-shaped at their end facing the drive-in and storage tube (5) and the drive-in and storage tube (5) and receive the outer contour of the drive-in and storage tube (5) between two cheeks (18),
- the transition pieces (4) each have a contact piece (29) formed with a U profile for contact transfer, running parallel to its rail sections (3) and connected thereto, in which the rear end of the contact piece is closed and the front end facing the drive-in and storage tube (5) has a transfer pin (30) movable in the longitudinal direction of the contact piece (29) with an interposed compression spring (31), wherein the transfer pin (30) is retained against slipping out by a retaining pin (33) engaging in a longitudinal groove (32) thereof and projects beyond the outer edge of the transition piece (4), and
- the rail sections (8) of the drive-in and storage tube (5) are bent over at right angles at their ends as contact surfaces (34) (Figure 10).

8. A drive-in and storage system according to claim 7, characterized in that the transfer pins (30) of the transition piece (4) each have a lead-in bevel.

9. A drive-in and storage system according to any of claims 1 to 8, characterized in that the drive-in and storage tube (5) has an overhead conductor (35).

10. A drive-in and storage system according to any of claims 1 to 9, characterized in that the wheel flanges (10) of the model railway train are retained during removal of the drive-in and storage tube (5) from the transition pieces (4) by clamp elements (45) arranged in the bottom (6) of the drive-in and storage tube (5), wherein these are slidably guided by guide pins (46) in the bottom of the drive-in and storage tube (5) in V-shaped guide grooves (47) associated with the rail sections (8) (Figure 19).

11. A drive-in and storage system according to claim 10, characterized in that the clamp elements (45) have elastomeric coatings (49) on their sides facing the wheel flanges (10) of the model railway train.

12. A drive-in and storage system according to any of claims 1 to 11, characterized by a compensating piece (37) having rail sections (36) for matching shorter lengths of the drive-in and storage tube (5) to preset spacings of the transition pieces (4) (Figure 15).

13. A drive-in and storage system according to claim 12, characterized in that the compensating piece (37) is U-shaped at its end facing the drive-in and storage tube (5) and can be fitted at its other end between the two cheeks (18) of the transition piece (4), both ends having the necessary contact points (Figure 15).

14. A drive-in and storage system according to any of claims 1 to 13, characterized in that the drive-in and storage tube (5) can be closed at both ends by lids (39) and consists of acrylic glass.

15. A drive-in and storage system according to claim 14, characterized in that the lids (39) consist of acrylic glass.

## Revendications

1. Système de réception et de préservation de trains de chemins de fer miniatures, comportant des éléments de raccordement pouvant être reliés à des tronçons de voie de l'installation de chemin de fer miniature, et un tube de réception et de préservation, consistant en un matériau transparent, pouvant être appliqué à un élément de raccordement ou pouvant être inséré entre deux éléments de raccordement, ce tube présentant, dans son fond, des tronçons de rail et des évidements pour le passage libre des boudins du train miniature, caractérisé par le fait que
- les éléments de raccordement (4) présentent, sur leur côté tourné vers le tube de réception et de préservation (5), deux éléments de crochets (11) réalisés en forme de L,
- le tube de réception et de préservation (5) présente, dans le fond (6), des évidements (12) destinés à recevoir, par complémentarité de forme, les éléments de crochets (11),
- chaque élément de raccordement (4) présente, pour la transmission de contact, sur ses tronçons de rail (3), des broches de transmission (13) s'étendant parallèlement à ceux-ci dans la direction du tube de réception et de préservation (5) et reliés aux tronçons de rail (3), et
- les broches de transmission (13) pressent latéralement sur les tronçons de rail (8) du tube de réception et de préservation (5) (figure 6).

2. Système de réception et de préservation selon la revendication 1, caractérisé par le fait que les éléments de raccordement (4) et le tube de réception et de préservation (5) présentent, dans leurs fonds (14, 6), chacun une réglette centrale de contact (15, 16) entre les tronçons de rail (3, 8).

3. Système de réception et de préservation selon la revendication 1 ou 2, caractérisé par le fait que chaque élément de raccordement (4) présente, pour la transmission de contact, au moins une broche de transmission (13), agissant sur sa réglette centrale de contact (15), s'étendant parallèlement à celle-ci et dans la direction du tube de réception et de préservation (5), cette broche pénétrant dans un évidement (17) pratiqué dans le fond (6) du tube de réception et de préservation (5) et pressant latéralement sur la réglette centrale de contact (16) du tube de réception et de préservation (5).

4. Système de réception et de préservation de trains de chemins de fer miniatures, comportant des éléments de raccordement pouvant être reliés à des tronçons de voie d'une installation de chemin de fer miniature, et un tube de réception et de préservation, consistant en un matériau transparent, pouvant être appliqué à un élément de raccordement ou pouvant être inséré entre deux éléments de raccordement, ce tube présentant, dans son fond, des tronçons de rail et des évidements pour le passage libre des boudins du train miniature, caractérisé par le fait que
- les éléments de raccordement (4) sont réalisés en forme de U sur leur côté tourné vers le tube de réception et de préservation (5) afin de recevoir le tube de réception et de préservation (5) par son contour extérieur entre deux parois (18),
- chaque élément de raccordement (4) présente, pour la transmission de contact, avec intercalation d'un ressort de pression (20), des premières broches de transmission (19) agissant sur ses tronçons de rail (3) et s'étendant à angle droit par rapport à ceux-ci vers l'extérieur,
- les parois (18) de l'élément de raccordement (4) présentent chacune des deuxièmes broches de transmission (21), qui s'étendent parallèlement aux premières broches de transmission (19), qui dépassent vers l'intérieur au-delà du bord (22) de la paroi (18) et qui sont chacune reliées à une première broche de transmission (19) par l'intermédiaire d'un ressort de pression (23) placé dans un trou transversal, et
- que le tube de réception et de préservation (5) présente des troisièmes broches de transmission (25), également placées à angle droit par rapport à ses tronçons de rail (8), agissant sur ceux-ci au moyen d'un ressort de pression (24) intercalé, montées mobiles et maintenues, contre tout glissement (figure 8) par une broche de retenue (27), disposée à angle droit par rapport à la broche de transmission (25) et pénétrant dans une rainure longitudinale (26) de celle-ci.

5. Système de réception et de préservation selon la revendication 4, caractérisé par le fait que les broches de transmission (25) du tube de réception et de préservation (5) présentent des biseaux d'introduction.

6. Système de réception et de préservation selon la revendication 4 ou 5, caractérisé par le fait que le tube de réception et de préservation (5) présente, dans la zone des broches de transmission (21) faisant saillie au-delà de la paroi (18), une rainure (28) pour immobilisation (figures 9, 16).

7. Système de réception et de préservation pour trains de chemins de fer miniatures, comportant des éléments de raccordement pouvant être reliés à des tronçons de voie d'une installation de chemin de fer miniature, et un tube de réception et de préservation, consistant en un matériau transparent, pouvant être appliqué à un élément de raccordement ou pouvant être inséré entre deux éléments de raccordement, ce tube présentant, dans son fond, des tronçons de rail et des évidements pour le passage libre des boudins du train miniature, caractérisé par le fait que
- les éléments de raccordement (4) sont réalisés en forme de U sur leur côté tourné vers le tube de réception et de préservation (5) afin de recevoir le tube de réception et de préservation (5), par son profil extérieur, entre deux parois (18),
- les éléments de raccordement (4) présentent, pour la transmission de contact, chacun un élément de contact (29) s'étendant parallélement à leurs tronçons de rail (3), relié à ceux-ci et réalisé sous la forme d'un profilé en U, son extrémité arrière étant fermée et son extrémité avant, tournée vers le tube de réception et de préservation (5), présentant, avec intercalation d'un ressort de pression (31), une broche de transmission (30) montée de manière à pouvoir se déplacer dans le sens longitudinal de l'élément de contact (29), la broche de transmission (30) étant maintenue, contre tout glissement, par une broche de retenue (33) qui pénètre dans une rainure longitudinale (32) de celle-ci, et dépassant au-delà du bord extérieur de l'élément de raccordement (4), et
- que les tronçons de rail (8) du tube de réception et de préservation (5) sont coudés à angle droit, en tant que surfaces de contact (34), à leurs extrémités (figure 10).

8. Système de réception et de préservation selon la revendication 7, caractérisé par le fait que les broches de transmission (30) des éléments de raccordement (4) présentent chacune un biseau d'introduction.

9. Système de réception et de préservation selon l'une des revendications 1 à 8, caractérisé par le fait que le tube de réception et de préservation (5) présente une ligne aérienne (35).

10. Système de réception et de préservation selon l'une des revendications 1 à 9, caractérisé par le fait que les boudins (10) du train miniature sont maintenus, lorsque l'on retire le tube de réception et de préservation (5) des éléments de raccordement (4), par des éléments de blocage (45) situés dans le fond (6) du tube de réception et de préservation (5) et guidés, de manière à pouvoir se déplacer, par des broches de guidage (46), dans des rainures de guidage (47) disposées, en forme de V par rapport aux tronçons de rail (8), dans le fond (6) du tube de réception et de préservation (5) (figure 19).

11. Système de réception et de préservation selon la revendication 10, caractérisé par le fait que les éléments de blocage (45) présentent des garnitures élastiques (49) en caoutchouc, à leur côté tourné vers les boudins (10) du train miniature.

12. Système de réception et de préservation selon l'une des revendications 1 à 11, caractérisé par une pièce de compensation (37), comportant des tronçons de rail (36), pour adapter des longueurs plus courtes du tube de réception et de préservation (5) à des écartements prédéterminés des éléments de raccordement (4) (figure 15).

13. Système de réception et de préservation selon la revendication 12, caractérisé par le fait que la pièce de compensation (37) est réalisée en forme de U à son extrémité tournée vers le tube de réception et de préservation (5) et qu'elle peut être insérée, à l'autre extrémité, par son contour extérieur, entre les deux parois (18) des éléments de raccordement (4), tandis que les deux extrémités présentent les points de contact nécessaires (figure 15).

14. Système de réception et de préservation selon l'une des revendications 1 à 13, caractérisé par le fait que le tube de réception et de préservation (5) peut être fermé des deux côtés par des couvercles (39) et qu'il est en verre acrylique.

15. Système de réception et de préservation selon la revendication 14, caractérisé par le fait que les couvercles (39) sont en verre acrylique.
